# EUROPÄISCHE PATENTSCHRIFT

(11) **EP 1 147 806 B1**
(45) Veröffentlichungstag und Bekanntmachung des Hinweises auf die Patenterteilung: **28.07.2004**
(21) Anmeldenummer: 01104248.8
(22) Anmeldetag: 22.02.2001
(51) Int. Cl.: B01F 7/00, D21D 1/30

(54) **Vorrichtung zur Dispergierung von hochkonsistentem Papierfaserstoff sowie Garnituren für diese Vorrichtung**
Apparatus to disperse a high consistency paper fibers slurry and linings for this apparatus
Appareil pour disperser une pâte à papier de haute consistence et garnitures pour cet appareil

(30) Priorität: 11.04.2000 DE 10017899
(43) Veröffentlichungstag der Anmeldung: 24.10.2001
(73) Patentinhaber: Voith Paper Patent GmbH, 89522 Heidenheim (DE)
(72) Erfinder: Niggl, Volker, 88250 Weingarten (DE); Rauch, Roland, 88255 Baindt (DE); Schneid, Josef, 88267 Vogt (DE)

(56) Entgegenhaltungen:
- EP-A- 0 751 254
- DE-A- 2 931 275
- FR-A- 1 194 715
- FR-A- 2 148 488
- FR-A- 2 494 734
- GB-A- 763 823
- SU-A- 1 238 782

## Beschreibung

Die Erfindung betrifft eine Vorrichtung zur Dispergierung gemäß dem Oberbegriff des Anspruchs 1.

Eine ähnliche Vorrichtung zum Dispergieren ist zum Beispiel aus der DE-PS 30 47 013 bekannt. Sie dient dazu, Altpapierstoff intensiv mechanisch und thermisch zu bearbeiten, wodurch die darin enthaltenen Störstoffe von den Fasern abgelöst, zerkleinert und/oder unter die Sichtbarkeitsgrenze gebracht werden können. Anders als zum Beispiel bei Papierstoff-Mahlrefinern wird bei derartigen Maschinen der Faserstoff nicht in einer pumpfähigen Suspension bearbeitet, sondern in Form eines teigigen oder krümeligen Hochkonsistenzstoffes, vorzugsweise mit einem Trockengehalt zwischen 20 und 35 %. Auf diese Weise lassen sich beträchtlich höhere Scherkräfte in den Faserstoff übertragen, wodurch die genannten Ziele erreichbar sind, ohne dass dabei eine wesentliche Veränderung der Faserlänge erfolgt. In vielen Fällen wird die Wirkung der mechanischen Behandlung durch Hitze weiter verstärkt, z.B. durch Einstellen einer Faserstofftemperatur von 90° Celsius oder noch darüber.

Durch die hohe Konsistenz, die der Faserstoff bei der Behandlung hat, ist eine intensive mechanische Bearbeitung möglich, obwohl sich die Zähne der relativ zueinander bewegbaren Behandlungswerkzeuge, den sogenannten Garnituren, nicht berühren, sondern sich vielmehr in einem Abstand von ca. 0,5 mm oder mehr mit relativ hoher Geschwindigkeit aneinander vorbeibewegen. Günstig ist, dass bei Garnituren dieser Art eine sehr große Anzahl von Zähnen beteiligt ist, so dass der Papierfaserstoff durch viele Schlitze (Zahnlücken) in kleine Teilströme aufgeteilt wird. Es sind ohne weiteres z.B. zwölf Stufen (Zahnreihen) hintereinander möglich. Die Anordnung der Zahnreihen im Dispergierbereich mit Zahnfüßen auf einer Ebene hat den besonderen Vorteil, dass der Radialfluss des Stoffes im Dispergierbereich optimal ist.

Garnituren dieser Art sind kompakt und haben eine ausgezeichnete Dispergierwirkung. In der Regel werden in einer Dispergiervorrichtung eine stillstehende Stator- und eine bewegte Rotorgarnitur verwendet. Garnituren können aus Kreisringsegmenten zu einem Vollkreis zusammengesetzt sein.

Bei Vorrichtungen der hier behandelten Art kann der Abstand zwischen den Garnituren verändert werden, und zwar indem die Garnituren axial gegeneinander bewegt werden. Dieser Einstellvorgang gestattet es, die Wirkung der Vorrichtung so zu variieren, dass sie den Anforderungen entspricht. Es ist einleuchtend, dass bei enger werdenden Abständen die übertragene mechanische Leistung ansteigt. Die Möglichkeit der Axialverstellung ist besonders dann von Vorteil, wenn sich durch längeren Gebrauch der Garnitur ein gewisser Verschleiß eingestellt hat, der zu einer Vergrößerung der Abstände führt. Die Weite der Abstände beeinflusst die Leistungsaufnahme und auch den Mengenstrom des Hochkonsistenzstoffes durch den Disperger. Das bekannte Nachstellen kann zwar Abhilfe schaffen, es ist aber dennoch nicht möglich, bei fortgeschrittenem Verschleiß die Dispergiermaschine so optimal wie mit neuen Garnituren zu betreiben. Infolgedessen müssen die Garnituren oft ausgetauscht werden, obwohl sie noch nicht verschlissen sind.

Aus der DE 29 31 375 A ist ein mit Zahnreihen ausgestatteter Mahlrefiner für hochkonsistenten Papierstoff und für stückiges Material wie Holzspäne bekannt. Für Fasern eingesetzt, dient er der schonenden Mahlung, bei der ohne Faserkürzung die Wasseraufnahme und Elastizität der Fasern erhöht werden soll. Die "Mahlzähne" sind zu diesem Zweck keilförmig gestaltet. Der eigentlichen Mahlung geht eine Vorbehandlung mit einigen kräftiger ausgebildeten Zähnen voraus, deren Abstände an den Zahnflanken beträchtlich größer sind als die entsprechenden in der Mahlzone. Ein solcher Refiner ist zum effektiven Dispergieren nicht geeignet.

Ein in der SU 1 238 782 A beschriebener Scheibenhomogenisierer ist zwar auch mit einer hohen Zahl von axial ineinander greifenden Zähnen ausgestattet, kann aber nur pastöse, gut gleitende Materialien und nicht hochkonsistenten Papierfaserstoff verarbeiten.

Der Erfindung liegt die Aufgabe zu Grunde, die Vorrichtungen zur Dispergierung von hochkonsistentem Papierfaserstoff so zu verbessern, dass eine längere Lebensdauer der Garnituren bis zum Austausch erzielt wird, ohne dass eine unzulässige Verschlechterung des Dispergiereffekts in Kauf genommen werden muss.

Diese Aufgabe wird durch die im Kennzeichen des Anspruchs 1 genannten Merkmale gelöst.

Bei der erfindungsgemäß ausgestalteten Dispergiervorrichtung wird berücksichtigt, dass im radial inneren Bereich der Garnituren ein geringerer Verschleiß auftritt als im radial äußeren. Dieser Effekt ist zur Hauptsache darauf zurückzuführen, dass die Umfangsgeschwindigkeit von innen nach außen stetig zunimmt, was dann auch zu einer größeren Relativgeschwindigkeit der miteinander zusammenwirkenden Garnituren führt. Die für den Dispergiereffekt unerlässliche hohe Relativgeschwindigkeit bedingt einen höheren Verschleiß gerade an den Stellen, an denen der größte Anteil der Dispergierarbeit geleistet wird. Wegen der erfindungsgemäßen Merkmale besteht die Möglichkeit, diesen Verschleiß durch Axialverstellung auszugleichen.

Möglicherweise kann infolge der im Neuzustand größeren Axialabstände im radial inneren Bereich der Garnituren ein gewisser Anteil von nicht oder nur schwach dispergiertem Stoff diesen Bereich passieren. Wegen der nachfolgenden radial äußeren Dispergierzone kann das aber hingenommen werden. Im Neuzustand dispergieren diese Teile der Garnitur ohnehin besonders gut. Insgesamt wird die Garnitur also auch im Neuzustand ihren Zweck erfüllen. So betrachtet können durch die erfindungsgemäßen Maßnahmen die Garnituren über eine lange Zeitdauer optimal eingesetzt und ausgenutzt werden, so dass hier ein weit besserer Kompromiss gefunden wurde, als es bisher der Fall war.

Die Erfindung und ihre Vorteile werden erläutert an Hand von Zeichnungen. Dabei zeigen:
- Fig. 1: einen Teil einer erfindungsgemäßen Vorrichtung in geschnittener Seitenansicht;
- Fig. 2: Aufsicht auf eine Garnitur;
- Fig. 3 und 4: Teilansicht eines Garnitursatzes in zwei verschiedenen Positionen zueinander;
- Fig. 5: eine Detailansicht zweier in Arbeitsstellung zueinander stehenden Garnituren.

Fig. 1 zeigt einen Teil einer Dispergiervorrichtung mit zwei relativ zueinander in Umfangsrichtung bewegbaren komplementären Garnituren 1, 2, die miteinander so in Eingriff stehen, dass sie zusammenwirken können. Sie werden so zueinander angeordnet, dass überall ein minimaler Abstand zwischen relativ zueinander bewegten Flächen eingehalten wird; dieser kann mit Vorteil größer als 1 mm sein. Die gewählte Darstellung in Form eines Schnittes in Seitenansicht lässt erkennen, dass sich radial von innen nach außen die zu den verschiedenen Garnituren gehörenden Zähne 3, 4, 3', 4' usw. bis zu den äußeren Zähnen 3", 4" abwechseln. Die Zahnfüße stehen dabei zum weit überwiegenden Teil jeweils auf einer Ebene E1 der einen Garnitur 1 bzw. E2 der zweiten Garnitur 2. Dadurch kann sich der Stoffstrom im radial äußeren Teil der Garnituren besonders gut ausbilden und neigt nicht zum Hängenbleiben und/oder Anbacken. Abweichungen von dieser ebenen Anordnung können allerdings im unmittelbaren zentralen Einlaufbereich sinnvoll sein (Zahnreihen mit den Zähnen 3 bzw. 4). Die Zahnreihe einer Garnitur reicht jeweils in den Zwischenraum der komplementären Garnitur, wobei zum bestimmungsgemäßen Betrieb der Vorrichtung zwischen den Zähnen von komplementären Garnituren Abstände eingehalten werden müssen.

Die links gezeichnete Garnitur 2 gehört zum Stator 6 und die rechts gezeichnete Garnitur 1 zum Rotor 5. Dieser wird von einer Welle 10 gehalten und in Rotation versetzt. Der hochkonsistente Papierfaserstoff gelangt durch das Zulaufrohr 9 mit Hilfe einer Förderschnecke 12 zentral in den Disperger. Ein solcher Stoff ist relativ zäh, anders als z.B. eine pumpfähige Papierfasersuspension, wie sie in Entstippem oder Refinern verarbeitet wird. Er wird zunächst vom Schleuderkreuz 11 erfasst und dann in die Garnituren gefördert. Die radial innerste Zahnreihe gehört zur Rotorgarnitur und die radial äußerste zur Statorgarnitur. Die Rotationsachse des Rotors 5 liegt hier waagerecht, und die Radialtransportrichtung des hochkonsistenten Papierfaserstoffes liegt in senkrechten Ebenen. Die Garnituren sind in einem Gehäuse 13 untergebracht.

Die zum Stator 6 gehörende Garnitur 2 kann mit Hilfe einer Verschiebeeinrichtung 8 in Axialrichtung um einige Millimeter verstellt werden. Wie bereits ausgeführt wurde, kann dadurch der Abstand zwischen den komplementären Garnituren 1 und 2 den Erfordernissen entsprechend eingestellt werden. Erfindungsgemäß sind die Garnituren 1 und 2 so ausgestaltet, dass sie radial innen größere Axialabstände haben als radial außen. Man erkennt hier, dass z.B. am inneren Zahn 3 zwischen Zahnspitze und axial gegenüberliegender Garniturfläche ein Abstand a besteht, der signifikant größer ist als der Abstand c, der sich am radial letzten Zahn 3''' der Garnitur 1 zur gegenüberliegenden Garnitur 2 bildet. Auch an den Zahnflanken sind die Axialabstände b und d eingezeichnet, die sich durch den Verstellvorgang ebenfalls verändern, wenn sie - wie hier gezeichnet - schräg sind gegenüber der Axialrichtung. Daher sind hier auch die Axialabstände b radial innen größer als die Axialabstände d radial außen. Die Axialabstände an den Zahnflanken müssen jedoch nicht immer gemäß diesen Kriterien gestaltet sein. Infolge der Schräge ist nämlich an den Flanken ohnehin schon ein größerer Verstellweg bis zur Berührung der Gegenfläche vorhanden als an den Zahnspitzen.

Fig. 2 zeigt in Aufsicht einen Dispergergarnitursatz, also eine Rotor- und eine Statorgarnitur. Man erkennt die ringförmigen Zwischenräume 14. Auch die Zähne 3, 3', 3", 4, 4', 4" (geschnitten gezeichnet) sind in ringförmigen Reihen angeordnet und reichen in die entsprechenden Zwischenräume 14 der Gegengarnitur hinein. Von der Vielzahl der Zähne sind nur einige dargestellt. Zwischen benachbarten Zähnen bleiben Zahnlücken 7 für den Durchfluss des Faserstoffes frei. Die Form der Zähne richtet sich nach dem Verwendungszweck der Garnitur. Mit Vorteil ist der Querschnitt 21, der durch Schnitt in radialer Ebene gebildet wird, ein Viereck, insbesondere ein Rechteck. Die Querschnitte 21 können an den Ecken leicht gerundet sein,z.B. bei Garnituren, deren Zahnlücken 7 bereits beim Gießen gebildet werden. Zähne mit solchen Querschnitten sind im Allgemeinen für das Dispergieren von hochkonsistentem Faserstoff optimal.

Auch der in Fig. 3 gezeigte Garniturensatz besteht aus zwei Garnituren 1 und 2, die zwar hier nicht im Eingriff stehen, aber zueinander ausgerichtet sind. D.h. sie können durch Bewegung auf den im Disperger axial gerichteten Zuordnungslinien 21 in Eingriff gebracht werden. Diese Garnituren zeigen ein konkretes praktisches Beispiel zur Realisierung der Erfindung. So ist z.B. die Höhe H2 des inneren Zahnes 3 der Garnitur 1 gleich wie die der drei äußeren Zähne 3', 3". Dabei wird die Höhe jeweils über der rückseitigen Auflagefläche 20 der Garnitur gemessen. Zwar ist bei diesem Beispiel der radial innerste Zahn 3 der Garnitur 1 genau so hoch wie z.B. die Zähne der drei äußeren Zahnreihen; dennoch lässt sich die gestellte Aufgabe lösen, da die Grundplatte der Gegengarnitur 2 an dieser Stelle dünner ist. Die zum Stator gehörende Garnitur 2 hat zwei radial innen liegende Zahnreihen mit einer geringeren Höhe H3 als die vier weiter außen liegenden Zahnreihen, welche die kleinere Höhe H4 aufweisen. Wie bereits ausgeführt wurde, handelt es sich hier um ein Beispiel, welches die erfindungsgemäße Ausgestaltung der Dispergiervorrichtung verdeutlicht. Es gibt natürlich eine größere Anzahl von verschiedenen Möglichkeiten, um Dispergergarnituren so aufeinander abzustimmen, dass sie als Garniturensatz die geforderten unterschiedlichen Abstände aufweisen.

Der Garniturensatz gemäß Fig. 3 ist in Fig. 4 in einer Lage dargestellt, wie sie sich durch direktes Aufeinanderlegen ergibt (ohne dabei eine sinnvolle Arbeitsstellung zu erreichen). Man sieht, dass sich der radial äußere Teil an den Zahnspitzen berührt, während der radial innere Teil an den Zahnspitzen Abstände g aufweist.

In Fig. 5 sind zwei im Eingriff stehende Garnituren etwas detaillierter gezeichnet, ohne allerdings alle konstruktiven Merkmale zu offenbaren. Gezeigt wird der radial innere Bereich 17, ein mittlerer Bereich 18 und der radial äußere Bereich 19. In der Regel haben Garnituren dieser Art zwischen drei und zwölf Zahnreihen. Bei den Zähnen 3' bzw. 4', die im mittleren Bereich 17, also zwischen den Zähnen 3 bzw. 4 der inneren Zahnreihen und den Zähnen 3" bzw. 4" der äußersten Zahnreihen liegen, können "Zwischenlösungen" bei der Wahl der Abstände e bzw. f gewählt werden. Damit sind Werte gemeint, die zwischen denen für die bereits erwähnten Abstände a, b, c und d liegen. Hier kann das konkret ermittelte Verschleißverhalten berücksichtigt werden.

Zur exakten Zentrierung der zum Rotor gehörenden Garnitur 1 ist ein Zentrierbund 16 vorgesehen, der aber nicht am Außendurchmesser dieser Garnitur liegt, so dass sich dort ein radialer Überstand bildet. Dieser enthält eine Anzahl von Axialvorsprüngen 15, die den aus dem Gamitursatz austretenden Faserstoff beschleunigen und abführen. Solche Axialvorsprünge können aus demselben Material sein wie die Garnitur, z.B. ohne großen Mehraufwand mit angegossen werden.

## Patentansprüche

1. Vorrichtung zur Dispergierung von hochkonsistentem Papierfaserstoff, die mindestens zwei Garnituren (1, 2,) enthält,
1.1 die jeweils eine im wesentlichen rotationssymmetrische Form haben und axial zueinander versetzt angeordnet sind,
1.2 die in ringförmigen, zu ihrer Mitte konzentrischen Reihen angeordnete Zähne (3, 3', 3", 4, 4', 4") aufweisen, deren in radialer Ebene liegender Querschnitt (21) eine Viereckform hat, 1.3 zwischen welchen sich Zahnlücken (7) befinden, die freie Querschnitte bilden, welche von dem zu behandelnden Faserstoff durchströmbar sind, wobei die Zahnfüße der radial äußeren Zähne (3', 3", 4', 4") einer Garnitur (1, 2) zum überwiegenden Anteil jeweils auf einer Ebene (E1, E2) liegen,
1.4 die zwischen den Zahnreihen ringförmige Zwischenräume (14) aufweisen,
1.5 die so zueinander positioniert sind, dass mindestens eine Zahnreihe einer Garnitur (1,2) in einen ringförmigen Zwischenraum (14) der anderen, komplementären Garnitur (2,1) hineinreicht,
1.6 wobei wenigstens eine Garnitur (1) relativ zur anderen in Umfangsrichtung bewegbar ist,
1.7 wobei die Garnituren (1, 2) zu Einstellungszwecken relativ zueinander in Axialrichtung bewegbar sind,
**dadurch gekennzeichnet,**
**dass** die Garnituren (1, 2) so geformt sind, dass mindestens ein Teil der minimalen Axialabstände (a, b) zwischen den Garnituren (1, 2) im radial inneren Bereich der Garnituren (1, 2) signifikant, und zwar mindestens 2 mm größer ist als die minimalen Axialabstände (c, d) im radial äußeren Bereich.

2. Vorrichtung nach Anspruch 1,
**dadurch gekennzeichnet,**
**dass** die Zahnfüße von mindestens 80 % der radial äußeren Zähne (3', 3", 4', 4") einer Garnitur (1, 2) jeweils auf einer Ebene (E1, E2) liegen.

3. Vorrichtung nach Anspruch 1 oder 2,
**dadurch gekennzeichnet,**
**dass** eine Garnitur (2) zu einem feststehenden Stator (6) gehört und die komplementäre Garnitur (1) zu einem antreibbaren Rotor (5).

4. Vorrichtung nach Anspruch 1, 2 oder 3,
**dadurch gekennzeichnet,**
**dass** die minimalen Axialabstände (a) an den Zahnspitzen im radial inneren Bereich der Garnituren (1, 2) signifikant größer sind als die minimalen Axialabstände (c) an den Zahnspitzen im radial äußeren Bereich.

5. Vorrichtung nach Anspruch 2, 3 oder 4,
**dadurch gekennzeichnet,**
**dass** an mindestens zwei, höchstens fünf der radial inneren Zahnreihen der zum Rotor (5) gehörenden Garnitur (1) die minimalen Axialabstände (a) an den Zahnspitzen signifikant größer sind als die minimalen Axialabstände (b) an den übrigen Zahnreihen dieser Garnitur (1).

6. Vorrichtung nach Anspruch 4 oder 5,
**dadurch gekennzeichnet,**
**dass** die minimalen Axialabstände an den Zahnflanken (d, f) in unterschiedlichen Zahnreihen im wesentlichen gleich sind, sofern die Zähne (3', 3", 4', 4") auf einer Ebene (E1, E2) fußen.

7. Vorrichtung nach einem der voranstehenden Ansprüche,
**dadurch gekennzeichnet,**
**dass** die minimalen Axialabstände (b) an den Zahnflanken im radial inneren Bereich der Garnituren (1, 2) signifikant größer sind als die minimalen Axialabstände (d) an den Zahnflanken im radial äußeren Bereich.

8. Vorrichtung nach Anspruch 3,
**dadurch gekennzeichnet,**
**dass** an mindestens zwei, höchstens fünf der radial inneren Zahnreihen der zum Rotor (5) gehörenden Garnitur (1) die minimalen Axialabstände (b) an den Zahnflanken signifikant größer sind als die minimalen Axialabstände (d, f) an den übrigen Zahnreihen dieser Garnitur (1).

9. Vorrichtung nach Anspruch 3,
**dadurch gekennzeichnet,**
**dass** mindestens zwei, höchstens vier der radial inneren Zahnreihen der zum Stator (6) gehörenden Garnitur (2) eine geringere Zahnhöhe, gemessen über der Auflagefläche (20) der Garnitur (2), aufweisen als die übrigen Zahnreihen dieser Garnitur (2).

10. Vorrichtung Anspruch 3,
**dadurch gekennzeichnet,**
**dass** mindestens zwei, höchstens vier der radial inneren Zahnreihen der zum Rotor (5) gehörenden Garnitur (1) eine geringere Zahnhöhe, gemessen über der Auflagefläche (20) der Garnitur (1), aufweisen als die übrigen Zahnreihen des Rotors.

11. Vorrichtung nach einem der voranstehenden Ansprüche,
**dadurch gekennzeichnet,**
**dass** die Differenz der bezeichneten minimalen Axialabstände (a, b, c, d) mindestens 2 mm beträgt.

12. Vorrichtung nach Anspruch 11,
**dadurch gekennzeichnet,**
**dass** die Differenz der bezeichneten minimalen Axialabstände (a, b, c, d) mindestens 5 mm beträgt.

13. Vorrichtung nach einem der voranstehenden Ansprüche,
**dadurch gekennzeichnet,**
**dass** die Differenz der bezeichneten minimalen Axialabstände (a, b, c, d) mindestens 10 % der axialen Zahnhöhe beträgt.

14. Vorrichtung nach Anspruch 13,
**dadurch gekennzeichnet,**
**dass** der in radialer Ebene liegende Querschnitt (21) der Zähne (3, 3', 3'', 4, 4', 4") eine Rechteckform hat.

15. Vorrichtung nach Anspruch 13 oder 14,
**dadurch gekennzeichnet,**
**dass** die Querschnitte (21) an den Kanten abgerundet sind.

16. Vorrichtung nach einem der voranstehenden Ansprüche,
**dadurch gekennzeichnet,**
**dass** der minimale Abstand, den die Zähne (3, 3', 3", 4, 4', 4") der relativ zueinander bewegbaren Garnituren voneinander haben, mindestens 1 mm beträgt.

17. Dispergergarnitur-Satz zur Verwendung in einer Dispergiervorrichtung gemäß einem der voranstehenden Ansprüche, welcher mindestens aus zwei Garnituren (1, 2), und zwar einer Rotor- und einer Statorgarnitur, besteht,
**dadurch gekennzeichnet,**
**dass** die Garnituren (1, 2), wenn sie in die bestimmungsgemäße Gebrauchslage zueinander gebracht sind, an den Zahnspitzen im radial inneren Bereich solche Axialabstände (a) zur gegenüberliegenden Garnitur aufweisen, die mindestens 2 mm größer sind als die Axialabstände (b) an den Zahnspitzen im radial äußeren Bereich der Garnituren (1, 2).

## Claims

1. Apparatus for dispersing high-consistency paper pulp, which apparatus contains at least two sets of fittings (1, 2),
1.1 which each have an essentially rotationally symmetrical shape, and are offset axially in relation to each other,
1.2 which have teeth (3, 3', 3", 4, 4', 4") arranged in ring-shaped rows concentric with their centres, the cross-section (21) of which teeth in the radial plane has a quadrilateral shape,
1.3 between which there are tooth spaces (7) that form open sections, through which can flow the pulp which is to be treated, the tooth bases of the radially outer teeth (3', 3", 4', 4") of one set of fittings (1, 2) lying predominantly in a single plane (E1, E2) in each case,
1.4 which have ring-shaped spaces (14) between the rows of teeth,
1.5 which are positioned in relation to each other in such a way that at least one row of teeth of one set of fittings (1, 2) extends into a ring-shaped space (14) of the other, complementary, set of fittings (2, 1),
1.6 where at least one set of fittings (1) can be moved in a circumferential direction relative to the other,
1.7 where the sets of fittings (1, 2) can be moved in an axial direction relative to each other for the purpose of adjustment,
**characterised in that**
the sets of fittings (1, 2) are shaped in such a way that at least part of the minimum axial distance (a, b) between the sets of fittings (1, 2) in the radially inner area of the fittings (1, 2) is significantly - at least 2 mm - greater than the minimum axial distances (c, d) in the radially outer area.

2. Apparatus as in Claim 1,
**characterised in that**
the tooth bases of at least 80 % of the radially outer teeth (3', 3", 4', 4") of one set of fittings (1, 2) lie in a single plane (E1, E2) in each case.

3. Apparatus as in Claim 1 or 2,
**characterised in that**
one set of fittings (2) belongs to a stationary stator (6) and the complementary set (1) belongs to a drivable rotor (5).

4. Apparatus as in Claim 1, 2 or 3,
**characterised in that**
the minimum axial distances (a) at the tooth tips in the radially inner area of the sets of fittings (1, 2) are significantly greater than the minimum axial distances (c) at the tooth tips in the radially outer area.

5. Apparatus as in Claim 2, 3 or 4,
**characterised in that**
at at least two, and at most five, of the radially inner rows of teeth of the set of fittings (1) that belongs to the rotor (5), the minimum axial distances (a) to the tooth tips are significantly greater than the minimum axial distances (b) to the other rows of teeth of this set of fittings (1 ).

6. Apparatus as in Claim 4 or 5,
**characterised in that**
the minimum axial distances at the tooth flanks (d, f) are essentially the same in different rows of teeth, provided that the teeth (3', 3", 4', 4") are based on a single plane (E1, E2).

7. Apparatus as in one of the preceding Claims,
**characterised in that**
the minimum axial distances (b) at the tooth flanks in the radially inner area of the sets of fittings (1, 2) are significantly greater than the minimum axial distances (d) at the tooth flanks in the radially outer area.

8. Apparatus as in Claim 3,
**characterised in that**
at at least two, and at most five, of the radially inner rows of teeth of the set of fittings (1) that belongs to the rotor (5), the minimum axial distances (b) to the tooth flanks are significantly greater than the minimum axial distances (d, f) to the other rows of teeth of this set of fittings (1).

9. Apparatus as in Claim 3,
**characterised in that**
at least two, and at most four, of the radially inner rows of teeth of the set of fittings (2) that belongs to the stator (6) have a smaller tooth height, measured over the supporting surface (20) of the set of fittings (2), than the other rows of teeth of this set of fittings (2).

10. Apparatus as in Claim 3,
**characterised in that**
at least two, and at most four, of the radially inner rows of teeth of the set of fittings (1) that belongs to the rotor (5) have a smaller tooth height, measured over the supporting surface (20) of the set of fittings (1), than the other rows of teeth of the rotor.

11. Apparatus as in one of the preceding Claims,
**characterised in that**
the difference between the designated minimum axial distances (a, b, c, d) is at least 2 mm.

12. Apparatus as in Claim 11,
**characterised in that**
the difference between the designated minimum axial distances (a, b, c, d) is at least 5 mm.

13. Apparatus as in one of the preceding Claims,
**characterised in that**
the difference between the designated minimum axial distances (a, b, c, d) is at least 10 % of the axial tooth height.

14. Apparatus as in Claim 13,
**characterised in that**
the cross-section (21) of the teeth (3, 3', 3", 4, 4', 4") that lies in the radial plane has a rectangular shape.

15. Apparatus as in Claim 13 or 14,
**characterised in that**
the cross-sections (21) are rounded off at the edges.

16. Apparatus as in one of the preceding Claims,
**characterised in that**
the minimum distance that the teeth (3, 3', 3", 4, 4', 4") of the sets of fittings which can be moved in relation to each other have from one another is at least 1 mm.

17. Disperger fittings set for use in a dispersing apparatus in accordance with one of the preceding Claims, which set consists of two sets of fittings (1, 2), one being a rotor set and one a stator set,
**characterised in that**
the sets of fittings (1, 2), when they are brought into the correct operating position in relation to each other, have, at the tooth tips in the radially inner area, axial distances (a) to the opposite set of fittings that are at least 2 mm greater than the axial distances (b) at the tooth tips in the radially outer area of the sets of fittings (1, 2).

## Revendications

1. Appareil pour disperser une pâte à papier de haute consistance, renfermant au moins deux garnitures (1, 2)
1.1 qui sont respectivement munies d'une forme à symétrie de révolution, et sont agencées avec décalage mutuel dans le sens axial,
1.2 et comportent des dents (3, 3', 3'', 4, 4', 4'') qui sont disposées en des rangées annulaires concentriques par rapport à leur milieu, dont la section transversale (21) située dans un plan radial présente une forme rectangulaire,
1.3 et entre lesquelles se trouvent des entredents (7) formant des sections transversales libres pouvant être traversées par la pâte fibreuse devant être traitée, les bases des dents (3', 3'', 4', 4'') radialement extérieures d'une garniture (1, 2) étant majoritairement respectivement situées dans un plan (E1, E2),
1.4 lesdites garnitures présentant, entre les rangées de dents, des espaces interstitiels annulaires (14)
1.5 occupant, les uns par rapport aux autres, des positions telles qu'au moins une rangée de dents d'une garniture (1, 2) pénètre dans un espace interstitiel annulaire (14) de l'autre garniture (2, 1) complémentaire,
1.6 au moins une garniture (1) étant mobile vis-à-vis de l'autre dans la direction périphérique,
1.7 lesdites garnitures (1, 2) étant mobiles l'une par rapport à l'autre dans le sens axial, à des fins de réglage,
**caractérisé en ce que**
les garnitures (1, 2) sont configurées de façon telle qu'au moins une partie des espacements axiaux minimaux (a, b) entre les garnitures (1, 2) soit considérable dans la région radialement intérieure desdites garnitures (1, 2), en excédant notamment, d'au moins 2 mm, les espacements axiaux minimaux (c, d) dans la région radialement extérieure.

2. Appareil selon la revendication 1,
**caractérisé en ce que**
les bases d'au moins 80 % des dents (3', 3'', 4', 4'') radialement exterieures d'une garniture (1, 2) sont situées dans un plan respectif (E1, E2).

3. Appareil selon la revendication 1 ou 2,
**caractérisé en ce que**
une garniture (2) fait partie d'un stator fixe (6), et la garniture complémentaire (1) fait partie d'un rotor (5) pouvant être entrainé.

4. Appareil selon la revendication 1, 2 ou 3,
**caractérisé en ce que**
les espacements axiaux minimaux (a) sur les crêtes des dents sont considérablement plus grands, dans la région radialement intérieure des garnitures (1, 2), que les espacements axiaux minimaux (c) sur les crêtes des dents dans la région radialement extérieure.

5. Appareil selon la revendication 2, 3 ou 4,
**caractérisé en ce que**
dans au moins deux, au maximum cinq parmi les rangées de dents radialement intérieures de la garniture (1) faisant, partie du roter (5), les espacements axiaux minimaux (a), sur les crêtes des dents, sont considérablement plus grands que les espacements axiaux minimaux (b) dans les rangées de dents restantes de cette garniture (1).

6. Appareil selon la revendication 4 ou 5,
**caractérisé en ce que**
les espacements axiaux minimaux, sur les flancs (d, f) des dents, sont sensiblement identiques dans différentes rangées de dents dans la mesure où les bases des dents (3', 3'', 4', 4'') se trouvent dans un plan (E1, E2).

7. Appareil selon l'une des revendications précédentes,
**caractérisé en ce que**
les espacements axiaux minimaux (b) sur les flancs des dents sont considérablement plus grands, dans la région, radialement intérieure des garnitures (1, 2), que les espacements axiaux minimaux (d) sur les flancs des dents dans la région radialement extérieure.

8. Appareil selon la revendication 3,
**caractérisé en ce que**
dans au moins deux, au maximum cinq parmi les rangées de dents radialement intérieures de la garniture (1) faisant partie du rotor (5), les espacements axiaux minimaux (b), sur les flancs des dents, sent considérablement plus grands que les espacements axiaux minimaux (d, f) dans les rangées de dents restantes de cette garniture (1).

9. Appareil selon la revendication 3,
**caractérisé en ce que**
au moins deux, au maximum quatre parmi les rangées de dents radialement intérieures de la garniture (2) faisant partie du stator (6), présentent une plus faible hauteur de dents, mesurée au-dessus de la surface de contact (20) de la garniture (2), que les rangées de dents restantes de cette garniture (2).

10. Appareil selon la revendication 3,
**caractérisé en ce que**
au moins deux, au maximum quatre parmi les rangées de dents radialement intérieures de la garniture (1) faisant partie du rotor (5), présentent une plus faible hauteur de dents, mesurée au-dessus de la surface de contact (20) de la garniture (1), que les rangées de dents restantes du rotor.

11. Appareil selon l'une des revendications précédentes,
**caractérisé en ce que**
la différence est d'au moins 2 mm entre les espacements axiaux minimaux (a, b, c, d) précités.

12. Appareil selon la revendication 11,
**caractérisé en ce que**
la différence est d'au moins 5 mm entre les espacements axiaux minimaux (a, b, c, d) précités.

13. Appareil selon l'une des revendications précédentes,
**caractérisé en ce que**
la différence, entre les espacements axiaux minimaux (a, b, c, d) précités, représente au moins 10 % de la hauteur axiale des dents.

14. Appareil selon la revendication 13,
**caractérisé en ce que**
la section transversale (21) des dents (3, 3', 3'', 4, 4', 4''), située dans un plan radial, présente une forme rectangulaire.

15. Appareil selon la revendication 13 ou 14,
**caractérisé en ce que**
les sections transversales (21) sont arrondies sur les bords.

16. Appareil selon l'une des revendications précédentes,
**caractérisé en ce que**
l'espacement minimal, entre les dents (3, 3', 3'', 4, 4', 4'') des garnitures mobiles l'une par rapport à l'autre, mesure au moins 1 mm.

17. Jeu de garnitures de dispersion conçu pour être utilisé dans un appareil de dispersion conforme à l'une des revendications précédentes, composé d'au moins deux garnitures (1, 2) se présentant, plus précisément, comme une garniture de rotor et une garniture de stator,
**caractérisé en ce que**
lorsqu'elles sont amenées à la position relative d'utilisation conforme à sa destination, les garnitures (1, 2) présentent sur les crêtes des dents dans la région radialement intérieure, vis-à-vis de la garniture opposée, des espacements axiaux (a) excédant d'au moins 2 mm les espacements axiaux (b) sur les crêtes des dents dans la région radialement extérieure desdites garnitures (1, 2).
